# EUROPÄISCHE PATENTSCHRIFT

(11) **EP 0 371 237 B1**
(45) Veröffentlichungstag und Bekanntmachung des Hinweises auf die Patenterteilung: **29.12.1993**
(21) Anmeldenummer: 89118955.7
(22) Anmeldetag: 12.10.1989
(51) Int. Cl.: E06B 1/08, E06B 3/96

(54) **Bausatz für eine Türzarge**
Kit for a door case
Jeu de pièces détachées pour un châssis de porte

(30) Priorität: 01.12.1988 DE 8814964 U
(43) Veröffentlichungstag der Anmeldung: 06.06.1990
(73) Patentinhaber: HERHOLZ VERTRIEB GmbH & Co. KG, D-48683 Ahaus (DE)
(72) Erfinder: Herbers, Bernhard, D-48683 Ahaus (DE)
(74) Vertreter: Hoffmeister, Helmut, Dr. Dipl.-Phys.

(56) Entgegenhaltungen:
- EP-A- 0 057 307
- EP-A- 0 080 019
- DE-B- 1 193 230
- DE-C- 815 250
- DE-U- 6 928 605
- DE-U- 8 012 941
- DE-U- 8 613 803
- DE-U- 8 814 964

## Beschreibung

Die Erfindung betrifft einen Bausatz für eine Türzarge, bestehend aus zwei Vertikalteilen und einem zwischen deren oberen Enden mittels Verbindungsschrauben einzubauenden Querteil, wobei die beiden Vertikalteile und das Querteil an ihren paarweise miteinander zu verbindenden Eck-Enden jeweils auf Gehrung geschnitten sind sowie im Querschnitt jeweils eine zur die Türöffnung begrenzenden Wand hin offenen C-Form mit je einem Leibungsschenkel und zwei Wandungsschenkeln aufweisen, welche miteinander verbunden bzw. beim Einbau der Zarge verbindbar sind.

Ein Bausatz der genannten Art ist aus dem DE-U- 86 13 803 bekannt. Bei diesem Bausatz ist außer dem Gehrungsschnitt an den Eck-Enden der Vertikalteile und des Querteils zusätzlich noch eine Abstufung vorgesehen, wobei die Vertikalteile jeweils eine horizontale Auflagefläche und eine vertikale Anlagefläche in Form einer Kehle und das Querteil an seinen Enden jeweils einen hierzu passenden Vorsprung aufweisen. Hierdurch wird zwar der Zusammenbau der Türzarge im Vergleich zu einer Zarge mit reinen Gehrungsschnitten vereinfacht, jedoch ist hier nachteilig der Herstellungsaufwand wegen der vergleichsweise komplizierten Schnittführung im Bereich der Eckenden relativ hoch. Dies führt zu hohen Herstellungskosten für den Bausatz.

Es stellt sich daher die Aufgabe, einen Bausatz der eingangs genannten Art zu schaffen, der die aufgeführten Nachteile vermeidet und der insbesondere sowohl einen einfachen und exakten Zusammenbau der Zarge als auch eine einfache Herstellung der Teile der Zarge gewährleistet.

Die Lösung dieser Aufgabe gelingt erfindungsgemäß durch einen Bausatz der eingangs genannten Art, welcher gekennzeichnet ist
- durch je Eck-Ende eine senkrecht zur Schnittebene des Gehrungsschnittes eingeschnittene Nut, die in Längsrichtung des Gehrungsschnittes im wesentlichen in dessen mittlerem Bereich im Leibungsschenkel verläuft, wobei die Nuten eines Paares von Eck-Enden im zusammengebauten Zustand der Türzarge deckungsgleich sind und miteinander fluchten, und
- durch je Paar von Eck-Enden wenigstens ein in die deckungsgleichen und miteinander fluchtenden Nuten übergreifend einsetzbares starres, streifenförmiges Einsatzstück, dessen Breite annähernd der zweifachen Tiefe der Nut und dessen Dicke der Weite der Nut entspricht.

Die erfindungsgemäße Ausgestaltung des Bausatzes für die Türzarge sorgt dafür, daß deren Teile auf einfache Weise in der richtigen Stellung relativ zueinander positioniert und miteinander verbunden werden können. Dies wird dadurch erreicht, daß das Einsatzstück übergreifend zwischen je zwei Zargenteilen angeordnet werden kann und so sowohl deren Positionierung relativ zueinander bestimmt als auch spätere, ungewollte Verschiebungen der Teile gegeneinander verhindert. Der Zusammenbau der Türzarge und deren Einbau in eine Türöffnung in einer Wand erfordern dadurch nur noch einen relativ geringen Aufwand, der auch Ungeübte kaum überfordern kann.

Eine vorteilhafte Weiterbildung der Erfindungsieht vor, daß das Einsatzstück wenigstens eine Schraubenführungshüle aufweist, deren Längsachse bei eingesetztem Einsatzstück senkrecht zur Schnittebene des Gehrungsschnittes verläuft und deren Länge im wesentlichen gleich der Breite des Einsatzstückes ist und daß die Vertikalteile und das Querteil jeweils durchgehende, paarweise miteinander und mit der Schraubenführungshülse fluchtende Bohrungen aufweisen. Diese Gestaltung bietet den wesentlichen Vorteil, daß beim Zusammenbau der Türzarge das Einsatzstück nich taus den zugehörigen Nuten herausfallen kann und daß die zur Verspannung zweier Zargenteile gegeneinander dienenden Schrauben jeweils in exakt der richtigen Richtung, d. h. genau senkrecht zur Schnittfläche des Gehrungsschnittes, geführt werden. Ein Verziehen der Türzarge durch nicht exakt geführte Schrauben ist somit ausgeschlossen.

Weiterhin ist vorgesehen, daß die Schraubenführungshülse an der der Sichtseite der Zarge zugewandten Flachseite des Einsatzstückes angeordnet ist. Bei dieser Anordnung der Schraubenführungshülse wird mit Vorteil erreicht, daß die durchgeführte Schraube im Bereich der in Schraubenlängsrichtung gesehen größten Materialstärke des Eckbereiches der Türzarge liegt. Hierdurch wird eine hohe Stabilität und lange Haltbarkeit der Eckverbindung der Zargenteile gewährleistet. Außerdem besteht so die Möglichkeit, die Schraubenköpfe sowie Muttern versenkt anzuordnen.

Eine andere Ausgestaltung der Erfindung sieht vor, daß die Schraubenführungshülse mit einem Innengewinde ausgebildet ist. Dies bietet die Möglichkeit, von jeder Seite der Schraubenführungshülse her je eine Schraube in diese einzudrehen, um die beiden zugehörigen Teile der Türzarge gegeneinander zu verspannen. Der besondere Vorteil dieser Ausgestaltung der Erfindung liegt darin, daß für den Bausatz auder den Teilen der Türzarge nur noch mehrere Einsatzstücke sowie eine Anzahl von jeweils gleichen Schrauben benötigt wird.

Um die Herstellung des zum Bausatz gehörenden Einsatzstückes möglichst rationell zu gestalten, ist vorgesehen, daß dieses mehrere quer zu seiner Längsrichtung in wenigstens einer seiner Flachseiten verlaufende Einkerbungen zur Bildung von Sollbruchstellen aufweist. An diesen Sollbruchstellen kann das Einsatzstück bei Bedarf in seiner Länge verkleinert werden, so daß es für weitestgehend beliebige Zargenausführungen für unterschiedliche Wanddicken verwendbar ist.

Vorteilhaft ist das Einsatzstück aus Metall hergestellt, wobei das einsatzstück wahlweise ein Stanzteil oder ein Gußteil sein kann. Die Schraubenführungshülse kann wahlweise mit dem übrigen Einsatzstück verschweißt oder auch einstückig mit diesem hergestellt sein.

Eine alternative Ausführung sieht vor, daß das Einsatzstück aus einem Hartkunstoff, z. B. Hart-PVC, hergestellt ist. Zur zusätzlichen Stabilisierung kann der Kunststoff beispielsweise mit Glasfasern verstärkt sein. Für die Ausführung des Einsatzstückes mit Schraubenführungshülse bietet sich für die Herstellung insbesondere das Spritzgußverfahren an.

Im folgenden werden Ausführungsbeispiele der Neuerung anhand einer Zeichnung erläutert. Die Figuren der Zeichnung zeigen:
- Figur 1: eine aus einem Bausatz zusammengebaute Türzarge in einem vertikalen Teilschnitt im linken oberen Eckbereich der Zarge,
- Figur 2: die Türzarge in einer geänderten Ausführung in einer der Figur 1 entsprechenden Darstellung,
- Figur 3: ein Einsatzstück als Teil der Türzarge gemäß Figur 2 in Aufsicht,
- Figur 4: das Einsatzstück aus Figur 3 in Seitenansicht,
- Figur 5: das Einsatzstück in einer zweiten Ausführung in einer Darstellung entsprechend Figur 3 und
- Figur 6: das Einsatzstück aus Figur 5 zusammen mit einer Schraube und Mutter in Seitenansicht.

Eine Türzarge besteht allgemein aus zwei Vertikalteilen 2 und einem zwischen deren oberen Enden angeordneten Querteil 3. In dem in der Figur 1 dargestellten Teilschnitt ist lediglich der obere Teil des linken Vertikalteils 2 sowie der linke Teil des Querteils 3 erkennbar, die zusammen den linken oberen Eckbereich der Türzarge 1 bilden. Sowohl das Vertikalteil 2 als auch das Querteil 3 weisen an ihren einander zugewandten Eck-Enden 20 bzw. 30 je einen Gehrungsschnitt 23 bzw. 33 auf. In der in Figur 1 dargestellten Verbindungsstellung der beiden Zargenteile 2 und 3 liegen die beiden Gehrungsschnitte 23 und 33 flächig aneinander an, so daß ein genau rechtwinkliger Verlauf des Vertikalteils 2 und des Querteils 3 relativ zueinander erreicht wird. Die Schnittebene der Darstellung gemäß Figur 1 verläuft durch den Leibungsschenkel 21 bzw. 31 von Vertikalteil 2 und Querteil 3, so daß im Hintergrund der nach außen, d. h. nach links bzw. oben vorragende hintere Wandungsschenkel 22 bzw. 32 des Vertikalteils 2 bzw. Querteils 3 erkennbar ist. Je ein vorderer Wandungsschenkel des Vertikalteils 2 und des Querteils 3 sind in dieser Darstellung nicht sichtbar, gehören aber zur Türzarge 1.

Wie bei Bausätzen für eine Türzarge üblich, verläuft durch den Eckbereich der Zarge 1 eine Verbindungsschraube 43, mit welcher mittels einer auf die Schraube aufgeschraubten Mutter 44 das Vertikalteil 2 und das Querteil 3 der Türzarge 1 gegeneinander verspannt sind. Zur Durchführung der Schraube 43 weisen das Vertikalteil 2 und das Querteil 3 jeweils eine Bohrung 25 bzw. 35 auf, die jeweils senkrecht zur Schnittebene des Gehrungsschnittes 23 bzw. 33 verlaufen und die miteinander fluchten. Je nach Dicke der Wand, in welcher die Türöffnung angebracht ist, die mit der Türzarge verkleidet werden soll, können zwei oder mehr derartige Schrauben 43 vorgesehen sein.

Neu ist bei der dargestellten Türzarge 1 gegenüber bekannten Türzargen, daß im Bereich der Eck-Enden 20 und 30 von Vertikalteil 2 und Querteil 3 jeweils eine Nut 24 bzw. 34 vorgesehen ist, wobei die beiden Nuten 24 und 34 jeweils senkrecht zur Schnittebene des Gehrungsschnittes 23 bzw. 33 eingeschnitten sind und in Längsrichtung des Gehrungsschnittes durch den Leibungsschenkel 21 bzw. 31 von Vertikalteil 2 bzw. Querteil 3 laufen. Außerdem sind die beiden Nuten 24 und 34 so angeordnet, daß sie bei zusammengesezter Türzarge 1 genau deckungsgleich sind und miteinander fluchten, wenn Vertikalteil 2 und Querteil 3 der Türzarge 1 sich in der richtigen Stellung relativ zueinander befinden. In die Nuten 24 und 34 ist übergreifend ein Einsatzstück 4 eingesetzt, das im zusammengebauten Zustand der Türzarge 1 etwa zur Hälfte in der einen Nut 24 und zur anderen Hälfte in der anderen Nut 34 liegt. Das Einsatzstück 4 ist streifenförmig und starr ausgebildet, so daß es für eine exakte Fixierung der beiden Teile 2 und 3 der Türzarge 1 relativ zueinander sorgt.

Figur 2 zeigt eine Türzarge 1, von welcher ebenfalls der obere Teil des Vertikalteils 2 sowie der linke Teil des Querteils 3 erkennbar sind. Auch hier sind das Vertikalteil 2 und das Querteil 3 endseitig mit je einem Gehrungsschnitt 23 bzw. 33 ausgebildet. Auch die Nuten 24 und 34 sind wie bei dem zuvor beschriebenen Ausführungsbeispiel ausgebildet.

Zusätzlich ist bei dem Ausführungsbeispiel nach Figur 2 das Einsatzstück 4, welches in den Nuten 24 und 34 übergreifend angeordnet ist, mit einer Schraubenführungshülse 45 ausgebildet. Die Längsachse der Schraubenführungshülse 45 verläuft genau senkrecht zur Schnittebene der Gehrungsschnitte 23 und 33 dient zur exakten Ausrichtung der die beiden Teile 2 und 3 der Türzarge 1 gegeneinander verspannenden Schraube 43. Diese Schraube 43, die kopfseitig mit einer Unterlegscheibe 43′ versehen ist, verläuft zunächst durch eine Bohrung 25 im Vertikalteil 2, sodann durch das Innere der Schraubenführungshülse 45 und endet schließlich in einer Bohrung 35 in dem Querteil 3. Die Bohrungen 25 und 35 sowie die Schraubenführungshülse 45 sind dabei genau fluchtend zueinander angeordnet. Auf das in der Bohrung 35 liegende Gewindeende der Schraube 43 ist wieder eine Mutter 44, hier eine Hülsenmutter, zur Verspannung der Zargenteile 2 und 3 gegeneinander aufgeschraubt.

Je nach den Abmessungen der Türzarge 1, d. h. insbesondere je nach Breite der Leibungsschenkel 21 und 31, werden vorzugsweise wenigstens zwei und wahlweise drei oder mehr Einsatzstücke 4 im Verbindungsbereich eines Vertikalteils 2 und eines Querteils 3 der Türzarge 1 eingesetzt. Alternativ besteht die Möglichkeit, ein einzelnes Einsatzstück 4 mit zwei oder mehr Schraubenführungshülsen 45 zu verwenden.

Figur 3 zeigt das Einsatzstück 4 gemäß Figur 2 in Aufsicht. Hier wird besonders deutlich, daß das Einsatzstück 4 aus einem flachen, streifenförmigen Grundkörper 40 besteht, an welchen an dessen eine Flachseite die Schraubenführungshülse 45 angesetzt ist. Bei dem hier dargestellten Ausführungsbeispiel des Einsatzstückes 3 besteht dieses aus Metall und der Grundkörper 40 und die Schraubenführungshülse 45 sind entlang von durch Schweißen erzeugten Schweißnähten 46 miteinander dauerhaft verbunden.

Figur 4 zeigt das Einsatzstück 4 gemäß Figur 3 in Ansicht auf seine in Figur 3 obere Flachseite, wobei insbesondere deutlich wird, daß die Länge des Grundkörpers 40 relativ zu seiner Breite groß ist. Auf der vom Betrachter abgewandten Flachseite des Grundkörpers 40 des Einsatzstückes 4 ist wieder die Schraubenführungshülse 45 angeordnet.

Eine geänderte Ausführung des Einsatzstückes 4 ist in Figur 5 zunächst in Aufsicht dargestellt. Der Grundkörper 40 ist hier nicht glattflächig, sondern zusätzlichmit mehreren Einkerbungen 41 sowie mit abgefasten Kanten 42 ausgebildet. In ähnlicher Weise ist die mit dem Grundkörper 40 verbundene Schraubenführungshülse 45 mit abgefasten Kanten 42′ an ihrem oberen und unteren Ende ausgebildet. Die Einkerbungen verlaufen senkrecht zur Längsrichtung das Einsatzstückes 4 in beiden Flachseiten und liegen einander genau gegenüber, so daß Sollbruchstellen gebildet werden, an welchen das Einsatzstück 4 durch einfaches Abknicken in seiner Länge gekürzt werden kann.

Figur 6 schließlich zeigt das Einsatzstück 4 aus Figur 5 in Seitenansicht, wobei der Blick wieder auf die der Schraubenführungshülse 45 abgewandte Flachseite des Grundkörpers 40 fällt. Aus dieser Darstellung wird besonders der Verlauf der Einkerbungen 41 senkrecht zur Längsrichtung des Einsatzstückes 4 quer über die Flachseite des Grundkörpers 40 deutlich. Auch sind hier wieder die abgefasten Kanten 42 des Grundkörpers 40 sowie 42′ des oberen und unteren Endes der Schraubenführungshülse 45 erkennbar. Durch diese abgefasten Kanten wird zum einen jede Verletzungsgefahr and dem Einsatzstück während der Montage der Türzarge vermieden und es wird das Einführen des Einsatzstückes 4 in die zugehörigen Nuten erleichtert.

Ergänzend ist in der Figur 6 noch die Schraube 43 zusammen mit ihrer Unterlegscheibe 43′ sowie der zugehörigen Mutter 44, hier wieder als Hülsenmutter ausgebildet, in ihrem Verlauf durch die Schraubenführungshülse 45 dargestellt.

## Patentansprüche

1. Bausatz für eine Türzarge, bestehend aus zwei Vertikalteilen (2) und einem zwischen deren oberen Enden mittels Verbindungsschrauben (43, 44) einzubauenden Querteil (3), wobei die beiden Vertikalteile (2) und das Querteil (3) an ihren paarweise miteinander zu verbindenden Eck-Enden (20; 30) jeweils auf Gehrung geschnitten sind sowie im Querschnitt jeweils eine zur die Türöffnung begrenzenden Wand hin offenen C-Form mit je einem Laibungsschenkel (21) und zwei Wandungsschenkel (22; 32) aufweisen, welche miteinander verbunden bzw. beim Einbau der Zarge (1) verbindbar sind,
gekennzeichnet
- durch je Eck-Ende (20; 30) eine senkrecht zur Schnittebene des Gehrungsschnittes (23; 33) eingeschnittene Nut (24; 34), die in Längsrichtung des Gehrungsschnittes (23; 33) im wesentlichen in dessen mittlerem Bereich im Leibungsschenkel (21; 31) verläuft, wobei die Nuten (24, 34) eines Paares von Eck-Enden (20, 30) im zusammengebauten Zustand der Türzarge (1) deckungsgleich sind und miteinander fluchten, und
- durch je Paar von Eck-Enden (20, 30) wenigstens ein in die deckungsgleichen und miteinander fluchtenden Nuten (24, 34) übergreifend einsetzbares starres, streifenförmiges Einsatzstück (4), dessen Breite annähernd der zweifachen Tiefe der Nut (24; 34) und dessen Dicke der Weite der Nut (24; 34) entspricht.

2. Bausatz nach Anspruch 1, dadurch gekennzeichnet, daß das Einsatzstück (4) wenigstens eine Schraubenführungshüle (45) aufweist, deren Längsachse bei eingesetztem Einsatzstück (4) senkrecht zur Schnittebene des Gehrungsschnittes (23; 33) verläuft und deren Länge im wesentlichen gleich der Breite des Einsatzstückes (4) ist und daß die Vertikalteile (2) und das Querteil (3) jeweils durchgehende, paarweise miteinander und mit der Schraubenführungshülse (45) fluchtende Bohrungen (25, 35) aufweisen.

3. Bausatz nach den Ansprüchen 1 und 2, dadurch gekennzeichnet, daß die Schraubenführungshülse (45) an der der Sichtseite der Zarge (1) zugewandten Flachseite des Einsatzstückes (4) angeordnet ist.

4. Bausatz nach den Ansprüchen 1 bis 3, dadurch gekennzeichnet, daß die Schraubenführungshülse (45) mit einem Innengewinde ausgebildet ist.

5. Bausatz nach den Ansprüchen 1 bis 4, dadurch gekennzeichnet, daß das Einsatzstück (4) mehrere quer zu seiner Längsrichtung in wenigstens einer seiner Flachseiten verlaufende Einkerbungen (41) zur Bildung von Sollbruchstellen aufweist.

6. Bausatz nach den Ansprüchen 1 bis 5, dadurch gekennzeichnet, daß das Einsatzstück (4) aus Metall hergestellt ist.

7. Bausatz nach den Ansprüchen 1 bis 5, dadurch gekennzeichnet, daß das Einsatzstück (4) aus einem Hartkunststoff hergestellt ist.

## Claims

1. A kit for a door frame, the kit comprising two jambs (2) and a head (3) adapted to be assembled between the jamb top ends by means of connecting screws (43, 44), the two jambs (2) and the head (3) being mitred on their corner ends (20; 30) which are to be interconnected in pairs and having in cross-section a C-shape open towards the wall bounding the door opening, there being provided in each case a lining member (21) and two wall members (22; 32) which are interconnected or which can be interconnected during assembly of the door frame (1),
characterised by:
at each corner end (20; 30) a groove (24; 34) which extends perpendicularly to the cut plane of the mitre cut (23; 33) and extends lengthwise thereof substantially in the central zone in the lining member (21; 31), the grooves (24, 34) of a pair of corner ends (20, 30) being, with the door frame (1) assembled, in registration with and in alignment with one another,
and at each pair of corner ends (20, 30) at least one rigid strip-like insert key (4) which can be so introduced into the registering and aligned grooves (24, 34) as to engage over them and whose width corresponds substantially to twice the depth of the groove (24; 34) and whose thickness corresponds to the width of the groove (24; 34).

2. A kit according to claim 1, characterised in that the key (4) has as least one screw-guiding sleeve (45) whose longitudinal axis extends, with the key (4) inserted, perpendicularly to the plane of the mitre cut (23; 33) and whose length is substantially equal to the width of the key (4), and in that the jambs (2) and head (3) are each formed with continuous bores (25, 35) which are in registration in pairs with one another and with the screw-guiding sleeve (45).

3. A kit according to claims 1 and 2, characterised in that the screw-guiding sleeve (45) is disposed on that flat side of the key (4) which faces the visible side of the door frame (1).

4. A kit according to claims 1 to 3, characterised in that the sleeve (45) has an internal screwthread.

5. A kit according to claims 1 to 4, characterised in that the key (4) is formed in at least one of its flat sides with a number of notches (41) which extend transversely of key length and which are adapted to serve as frangible zones.

6. A kit according to claims 1 to 5, characterised in that the key (4) is made of metal.

7. A kit according to claims 1 to 5, characterised in that the key (4) is made of a hard plastic.

## Revendications

1. Jeu de composants d'un châssis de porte, se composant de deux éléments verticaux (2) et d'un élément transversal (3) à monter entre leurs extrémités supérieures au moyen de vis de fixation (43, 44) , les deux éléments verticaux (2) et l'élément transversal (3) étant coupés à onglet respectivement à leurs extrémités de coins (20; 30) à assembler par paires entre elles et comportant chacun en coupe transversale une forme en C, ouverte en direction de la paroi limitant l'ouverture de porte, comprenant respectivement une branche d'intrados (21) et deux branches de paroi (22; 32) qui sont reliées entre elles, ou qui peuvent l'être lors du montage du châssis (1), caractérisé en ce que
une rainure (24; 34) dont le tracé est sensiblement, dans la direction longitudinale de la découpe à onglet (23; 33), dans la zone médiane de celle-ci dans la branche d'intrados (21; 31) est découpée perpendiculairement au plan de coupe de la coupe à onglet (23; 33) à travers chaque extrémité de coin (20; 30), les rainures (24, 34) d'une paire d'extrémités de coin (20, 30) coïncidant entre elles et étant alignées les unes avec les autres dans l'état monté du châssis de porte (1), et
au moins un insert rigide (4) en forme de bande, dont la largeur est à peu près double de la profondeur de la rainure (24; 34) et dont l'épaisseur correspond à la largeur de la rainure (24; 34), peut être inséré, à force, dans les rainures coïncidentes et alignées entre elles (24; 34) à travers chaque paire d'extrémité de coin (20, 30).

2. Jeu de composants selon le revendication 1, caractérisé en ce que l'insert (4) comprend au moins une douille (45) de guidage de vis dont l'axe longitudinal est sensiblement perpendiculaire, lorsque l'ingert (4) est inséré, au plan de coupe de la coupe à onglet (23; 33) et dont la longueur est sensiblement égale à la largeur de l'insert (4), et en ce que les éléments verticaux (2) et l'élément transversal comportent respectivement des alésage alignés (25; 35), par paires, entre eux et avec la douille (45) de guidage de vis,

3. Jeu de composants selon l'une des revendications 1 et 2, caractérisé en ce que le douille (45) de guidage de vis est disposée sur le côté plat de l'ingert (4) tourné vers le côté visible du châssis (1).

4. Jeu de composants selon l'une des revendications 1 à 3, caractérisé en ce que la douille (45) de guidage de vis est pourvue d'un filet intérieur.

5. Jeu de composants selon l'une des revendications 1 à 4, caractérisé en ce que l'insert (4) comporte au moins un de ses côtés plats plusieurs rainures (41) perpendiculaires à sa direction longitudinale pour former des zones destinées à la rupture.

6. Jeu de composants selon l'une des revendications 1 à 5, caractérisé en ce que l'insert (4) est en métal.

7. Jeu de composants selon l'une des revendications 1 à 5, caractérisé en ce que l'insert (4) est en une matière plastique dure.
